# EUROPÄISCHE PATENTSCHRIFT

(11) **EP 1 975 113 B1**
(45) Veröffentlichungstag und Bekanntmachung des Hinweises auf die Patenterteilung: **17.08.2011**
(21) Anmeldenummer: 08101727.9
(22) Anmeldetag: 19.02.2008
(51) Int. Cl.: B66D 1/44, B66D 3/00, F16L 1/028

(54) **Seilzugvorrichtung zur Verwendung beim Verlegen oder Erneuern von Leitungsrohren im Boden**
Cable winch device for use in laying or renewing conduit pipes in soil
Dispositif de câble de commande destiné à l'utilisation lors de la pose ou du renouvellement de conduites dans le sol

(30) Priorität: 29.03.2007 DE 102007015287
(43) Veröffentlichungstag der Anmeldung: 01.10.2008
(73) Patentinhaber: TERRA AG fuer Tiefbautechnik, 4805 Brittnau (CH)
(72) Erfinder: Jenne, Dietmar, 4805, Brittnau (CH)
(74) Vertreter: Schaumburg, Thoenes, Thurn, Landskron, Eckert

(56) Entgegenhaltungen:
- EP-A- 0 397 270
- DE-U- 1 949 897
- DE-U1- 9 408 206

## Beschreibung

Die Erfindung betrifft eine Seilzugvorrichtung zur Verwendung beim Verlegen oder Erneuern von Leitungen im Boden, umfassend eine Seilzugmaschine und eine dieser nachgeschaltete Seilwinde.

Eine Seilzugvorrichtung der vorstehend genannten Art ist beispielsweise aus der DE 103 02 194 B3 bekannt. Bei der dort beschriebenen Lösung hat die Seilwinde einen zuggeregelten Schalter für das Zuschalten der von einem Linearantrieb gebildeten Seilzugmaschine. Bei relativ geringen Zugkräften wird das Seil alleine von der Seilwinde gezogen. Muss ein hoher Widerstand durch entsprechend größere Zugkräfte überwunden werden, wird über den auf Zug ansprechenden Schalter automatisch der Linearantrieb zugeschaltet. Auch wenn somit die maximalen Zugkräfte von dem Linearantrieb aufgebracht werden, muss die Seilwinde einen relativ starken Antrieb haben, um die normalen Zugkräfte aufbringen zu können.

Die EP 0 397 270 A1 beschreibt eine Seilzugvorrichtung zum Ziehen und Verlegen großer und sehr großer Seile, Rohre und dergleichen mit einer Seilwinde und einer dieser vorgeschalteten Seilzugmaschine. Die Seilzugmaschine ist so ausgebildet, dass sie eine kontinuierliche Bewegung des Seiles mit konstanter Geschwindigkeit bewirkt. Die EP 0 397 270 A1 enthält keine Angaben über die Steuerung des Antriebsmotors der Seilwinde.

Die DE 1949897 U beschreibt eine Seilzugvorrichtung mit einer Seiltrommel und einer dieser vorgeschalteten hydraulisch antreibbaren Klemmvorrichtung, die ebenso wie die Seilzugmaschine gemäß der EP 0 397 270 A1 die Aufgabe hat, die vom Seil ausgeübten Zugkräfte von der Seiltrommel fern zu halten. Die Seiltrommel kann beispielsweise an einem Kraftfahrzeug angeordnet werden. Angaben über den Antrieb der Seiltrommel und die Steuerung desselben enthält die DE 1949897 U nicht.

Der Erfindung liegt die Aufgabe zugrunde, eine Seilzugvorrichtung der eingangs genannten Art anzugeben, die kostengünstig herzustellen und einfach und flexibel in der Handhabung ist.

Diese Aufgabe wird erfindungsgemäß dadurch gelöst, dass der Antrieb der Seilwinde in Übereinstimmung mit dem Antrieb der Seilzugmaschine derart gesteuert ist, dass er nur während des Arbeitshubes der Seilzugmaschine aktiviert ist, um die dem Arbeitshub der Seilzugmaschine entsprechende Seillänge aufzuwickeln.

Bei der erfindungsgemäßen Seilzugvorrichtung werden die für den Arbeitshub benötigten Zugkräfte allein von der Seilzugmaschine aufgebracht. Die Seilwinde übernimmt nur die Seilhandhabung. Eine Seilzugmaschine mit einer Zugkraft von 40 Tonnen z.B. benötigt ein spezielles Zugseil mit einem Durchmesser von 25 mm, das ca. 3 kg pro Meter wiegt. Ein 100 m langes Zugseil ist damit etwa 300 kg schwer und nicht mehr einfach zu handhaben.

Da die Seilwinde über das Aufwickeln des Seiles hinaus keine Zugkraft aufzubringen hat, braucht sie auch nicht besonders abgestützt zu werden. Das bietet größere Freiheit bei der Anordnung der Seilwinde am Arbeitsplatz. So kann die Seilwinde entweder mit der Seilzugmaschine auf einem gemeinsamen Rahmen montiert sein. Sie kann aber auch von der Seilzugmaschine vollkommen getrennt sein. Dies hat insbesondere dann Vorteile, wenn in der Arbeitsgrube wenig Platz ist.

Vorzugsweise ist der Antrieb der Seilwinde über einen auf den Seilzug ansprechenden Schalter abschaltbar. Sowie also das Seil beim Aufwickeln durch die Seilwinde gestrafft wird, wird der Antrieb der Seilwinde abgeschaltet.

Die Seilzugmaschine selbst kann in an sich bekannter Weise als Linearantrieb ausgebildet sein, der beispielsweise einen Arbeitshub und einen Leerhub hat. Der Antrieb der Seilwinde und der Seilzugmaschine kann elektrohydraulisch erfolgen, wobei beispielsweise die Ölzufuhr zum Antrieb der Seilwinde bei Stillstand oder einem Leerhub der Seilzugmaschine unterbrochen ist. Die elektrische Steuerung für die Seilwinde und die Seilzugmaschine kann über dieselben Bedienungselemente erfolgen.

Die folgende Beschreibung erläutert in Verbindung mit den beigefügten Zeichnungen die Erfindung anhand zweier Ausführungsbeispiele. Es zeigen:
- Fig. 1: eine teilweise schematische perspektivische Darstellung einer ersten Ausführungsform der erfindungsgemäßen Seilzugvorrichtung,
- Fig. 2: eine entsprechende Darstellung einer zweiten Ausführungsform der erfindungsgemäßen Seilzugvorrichtung,
- Fig. 3: eine zum Antrieb der Seilzugvorrichtung dienendes Hydraulikaggregat und
- Fig. 4: eine schematische Darstellung einer Fernbedienung zum Betätigen der Seilzugvorrichtung.

In Figur 1 ist schematisch ein Stück Boden 10 mit einem Bohrloch 12 dargestellt, in das eine Leitung eingezogen werden soll. Ebenso könnte es sich hierbei um eine Leitung handeln, durch die beispielsweise ein Splittwerkzeug gezogen werden soll. An die Bohrung 12 schließt sich ein vertikaler Kanalisationsschacht 14 an. Auf der Erdoberfläche 16 steht eine erfindungsgemäße Seilzugvorrichtung 18, die eine als Linearantrieb ausgebildete Seilzugmaschine 20 und eine Seilwinde 22 umfasst. Bei der in Figur 1 dargestellten Ausführungsform sind der Linearantrieb 20 und die Seilwinde 22 gegeneinander gestellt. Die Seilwinde 22 und der Linearantrieb 20 können auch auf einem gemeinsamen Rahmen montiert sein, der auch fahrbar sein kann. Der Linearantrieb für sich ist an sich bekannt. Er hat Seilklemmen 24 und 26 zum Erfassen eines Zugseiles 28, das über ein nicht dargestelltes Umlenkelement am Boden des Kanalisationsschachtes 14 aus dem Bohrloch 12 herausgezogen wird. Der Linearantrieb 20 arbeitet alternierend, d.h. mit einem Arbeitshub, währenddessen das Zugseil 28 mit den oberen Seilklemmen 24 um eine bestimmte Länge gefördert wird, und mit einem Leerhub, währenddessen das Zugseil 28 mit den unteren Seilklemmen 26 in seiner Position gehalten wird und die zum Ziehen bestimmten Seilklemmen 24 in ihrer Arbeitsposition zurückkehren.

Ein zur Bewegung der Seilklemmen dienendes Hydraulikaggregat ist in Figur 3 dargestellt und mit 30 bezeichnet. An der Seilzugmaschine 20 ist eine Steuereinheit 32 angeordnet, in der sich ein die Seilzugmaschine 20 steuerndes Hydraulikventil sowie die elektrische Steuerung befinden. Die Steuereinheit 32 kann mit einer in Figur 4 dargestellten Fernbedienung 34 verbunden werden, die einen Handgriff 36, ein Anschlusshebel 37 und einen Betätigungsschalter 38 hat. Die Fernbedienung hat den Vorteil, dass die Bedienungsperson sich nicht in der Nähe der Seilzugmaschine 20 aufhalten muss. Unter bestimmten Bedingungen ist dies aus Sicherheitsgründen auch nicht zulässig.

Die Druckleitung des Hydraulikaggregats 30 wird mit dem Druckfluideingang der Seilzugmaschine 20 verbunden. Deren Druckfluidausgang ist mit dem Druckfluideingang der Seilwinde 22 verbunden, deren Druckfluidausgang wiederum über eine Rücklaufleitung mit dem Hydraulikaggregat 30 in Verbindung steht.

Von der Seilzugmaschine 20 führt eine nicht dargestellte Steuerleitung zur Seilwinde 22. Selbstverständlich ist auch eine Stromversorgungsleitung zwischen dem Hydraulikaggregat 30 und der Seilzugmaschine 26 vorgesehen.

In Figur 2 erkennt man an der Seite der Seilwinde 22 eine hydraulische Steuereinheit 40 sowie eine elektrische Steuereinheit 42 der Seilwinde 22. Die hydraulische Steuereinheit beinhaltet mehrere elektrisch angesteuerte Hydraulikventile.

Die von dem Linearantrieb 20 geförderte Seillänge wird von der Seilwinde 22 aufgewickelt. Die Seilwinde 22 hat nur soviel Zug aufzubringen, dass sie das Seil aufwickeln kann. Für den Arbeitshub wird sie dagegen nicht eingesetzt. Strafft sich beim Aufwickeln das Zugseil 28, so wird durch einen auf die Zugkraft am Seil ansprechenden Schalter der Antrieb der Seilwinde 22 abgeschaltet. Im Übrigen ist die Steuerung der Seilwinde 22 so ausgelegt, dass die Seilwinde nur dann betrieben wird, wenn der Linearantrieb 20 einen Arbeitshub ausführt.

Bei der in Figur 2 dargestellten Ausführungsform sind gleiche Teile wieder mit gleichen Bezugszeichen versehen. Die Ausführungsform gemäß Figur 2 unterscheidet sich von jener der Figur 1 dadurch, dass die Seilwinde und der Linearantrieb voneinander getrennt sind. Der Linearantrieb 20 ist in einem Arbeitsschacht 44 angeordnet und stützt sich an der Wand des Arbeitsschachtes, an der das Bohrloch 12 mündet, über einen Stützrahmen 46 ab. Die Seilwinde 22 dagegen ist auf der Erdoberfläche 16 angeordnet. Die Funktionsweise der Seilzugvorrichtung gemäß Figur 2 ist jedoch die gleiche wie bei der Ausführungsform nach Figur 1.

## Patentansprüche

1. Seilzugvorrichtung (18) zur Verwendung beim Verlegen oder Erneuern von Leitungen im Boden (10), umfassend eine Seilzugmaschine (20) und eine dieser nachgeschaltete Seilwinde (22), **dadurch gekennzeichnet, dass** der Antrieb der Seilwinde (22) in Abstimmung mit dem Antrieb der Seilzugmaschine (20) derart gesteuert ist, dass er nur während des Arbeitshubes der Seilzugmaschine (20) aktiviert ist, um die dem Arbeitshub der Seilzugmaschine (20) entsprechende Seillänge aufzuwickeln.

2. Seilzugvorrichtung nach Anspruch 1, **dadurch gekennzeichnet, dass** der Antrieb der Seilwinde (22) über einen auf den Seilzug ansprechenden Schalter abschaltbar ist.

3. Seilzugvorrichtung nach Anspruch 1 oder 2, **dadurch gekennzeichnet, dass** die Seilzugmaschine (20) einen Linearantrieb umfasst.

4. Seilzugvorrichtung nach einem der Ansprüche 1 bis 3, **dadurch gekennzeichnet, dass** der Antrieb der Seilwinde (22) und der Seilzugmaschine (20) elektrohydraulisch erfolgt.

5. Seilzugvorrichtung nach Anspruch 4, **dadurch gekennzeichnet, dass** die Ölzufuhr zum Antrieb der Seilwinde (22) bei Stillstand oder Leerhub der Seilzugmaschine (20) unterbrochen ist.

6. Seilzugvorrichtung nach Anspruch 4 oder 5, **dadurch gekennzeichnet, dass** die elektrische Steuerung für die Seilwinde (22) und die Seilzugmaschine (20) über dieselben Bedienungselemente erfolgt.

7. Seilzugvorrichtung nach einem der Ansprüche 1 bis 6, **dadurch gekennzeichnet, dass** die Seilwinde (22) und die Seilzugmaschine (20) auf einem gemeinsamen Rahmen montiert sind.

8. Seilzugvorrichtung nach einem der Ansprüche 1 bis 6, **dadurch gekennzeichnet, dass** die Seilwinde (22) und die Seilzugmaschine (20) voneinander getrennt sind.

## Claims

1. Cable pulling device (18) for use in the installation or replacement of cables in the ground (10), comprising a cable pulling machine (20) and a cable winch (22) arranged downstream thereof, **characterized in that** the drive of the cable winch (22) is controlled in coordination with the drive of the cable pulling machine (20) such that it is only activated during the working stroke of the cable pulling machine (20) in order to wind up the length of cable corresponding to the working stroke of the cable pulling machine (20).

2. Cable pulling device according to claim 1, **characterized in that** the drive of the cable winch (22) can be switched off via a switch responding to the cable pull.

3. Cable pulling device according to claim 1 or 2, **characterized in that** the cable pulling machine (20) includes a linear drive.

4. Cable pulling device according to one of claims 1 to 3, **characterized in that** the cable winch (22) and the cable pulling machine (20) are driven electrohydraulically.

5. Cable pulling device according to claim 4, **characterized in that** the oil feed to the drive of the cable winch (22) is discontinued during a standstill or an idle stroke of the cable pulling machine (20).

6. Cable pulling device according to claim 4 or 5, **characterized in that** the electric control of the cable winch (22) and the cable pulling machine (20) is effected via the same control elements.

7. Cable pulling device according to one of claims 1 to 6, **characterized in that** the cable winch (22) and the cable pulling machine (20) are mounted on a common frame.

8. Cable pulling device according to one of claims 1 to 6, **characterized in that** the cable winch (22) and the cable pulling machine (20) are separated from each other.

## Revendications

1. Dispositif de traction à câble (18) destiné à être utilisé lors de la mise en place ou du renouvellement de conduits dans le sol (10), ledit dispositif comportant une machine de traction à câble (20) et un treuil à câble (22) monté en aval de celle-ci, **caractérisé en ce que** l'entraînement du treuil à câble (22) est commandé de façon synchronisée avec l'entraînement de la machine de traction à câble (20) de sorte qu'il est activé seulement pendant la course de travail de la machine de traction à câble (20) pour enrouler la longueur de câble équivalente à la course de travail de la machine de traction à câble (20).

2. Dispositif de traction à câble selon la revendication 1, **caractérisé en ce que** l'entraînement du treuil à câble (22) peut être déconnecté par un commutateur réagissant à la traction du câble.

3. Dispositif de traction à câble selon la revendication 1 ou 2, **caractérisé en ce que** la machine de traction à câble (20) comporte un entraînement linéaire.

4. Dispositif de traction à câble selon l'une des revendications 1 à 3, **caractérisé en ce que** l'entraînement du treuil à câble (22) et de la machine de traction à câble (20) est effectué par des moyens électrohydrauliques.

5. Dispositif de traction à câble selon la revendication 4, **caractérisé en ce que** l'amenée d'huile destinée à l'entraînement du treuil à câble (22) est interrompue lorsque la machine de traction à câble (20) est à l'arrêt ou en course à vide.

6. Dispositif de traction à câble selon la revendication 4 ou 5, **caractérisé en ce que** la commande électrique destinée au treuil à câble (22) et à la machine de traction à câble (20) est effectuée par les mêmes éléments de commande.

7. Dispositif de traction à câble selon l'une des revendications 1 à 6, **caractérisé en ce que** le treuil à câble (22) et la machine de traction à câble (20) sont montés sur un châssis commun.

8. Dispositif de traction à câble selon l'une des revendications 1 à 6, **caractérisé en ce que** le treuil à câble (22) et la machine de traction à câble (20) sont séparés l'un de l'autre.
